# EUROPÄISCHE PATENTSCHRIFT

(11) **EP 4 086 427 B1**
(45) Veröffentlichungstag und Bekanntmachung des Hinweises auf die Patenterteilung: **22.11.2023**
(21) Anmeldenummer: 22000087.1
(22) Anmeldetag: 28.03.2022
(51) Int. Cl.: E21B 17/10

(54) **REGENERATLONSBOHRGESTÄNGE UND VERFAHREN ZU DESSEN HERSTELLUNG**
REGENERATION DRILL STRING AND METHOD OF MANUFACTURING THE SAME
TIGE DE FORAGE DE RÉGÉNÉRATION ET SON PROCÉDÉ DE FABRICATION

(30) Priorität: 07.05.2021 DE 102021002424; 07.05.2021 DE 202021001684 U
(43) Veröffentlichungstag der Anmeldung: 09.11.2022
(73) Patentinhaber: H & E Bohrtechnik GmbH, 07646 Stadtroda (DE)
(72) Erfinder: HEIDLER, Thomas, 07646 Stadtroda (DE)
(74) Vertreter: Weihrauch, Frank

(56) Entgegenhaltungen:
- US-A- 2 247 173
- US-A- 4 296 973
- US-A1- 2004 173 382

## Beschreibung

Die Erfindung betrifft ein regeneriertes Bohrgestänge, insbesondere für gewindegekoppelte Bohrgestänge, und ein Verfahren zur Herstellung eines Regenerationsbohrgestänges.

Aus dem Stand der Technik sind Bohrgestänge für Bohrungen im Erdreich als solche bekannt. Diese werden regelmäßig mehrteilig ausgebildet und weisen hierfür Kopplungsgewinde auf, an denen die einzelnen Gestänge in axialer Abfolge gekoppelt werden um so ausreichende Bohrtiefen oder Bohrlängen zu erreichen.

Hierbei besteht das technische Problem, dass die Bohrgestänge einer erheblichen abrasiven Belastung durch die Mantelreibung gegenüber dem umliegenden Erdreich unterliegen. Die Bohrgestänge sind üblicherweise tailliert ausgebildet, so dass an den sogenannten Köpfen, also nahe den Kopplungsgewinden, der größte Materialabtrag stattfindet. Zudem ist dieser Bereich auch maßgeblich für das Verschleißmaß.

Um einen kostenaufwändigen Austausch der Bohrgestänge zu vermeiden ist es dem Grunde nach bekannt, den abrasiven Materialverlust durch Auftragsschweißen wieder aufzufüllen und so die Bohrgestänge wieder zu ertüchtigen.

Beispielsweise beschreibt US 2004 206 726 A1 ein Verfahren zum Verstärken von Verbindungstücken an Bohrgestängen, bei dem durch ein Elektroauftragsschweißverfahren unter Schutzgas das Material einer Füllelektrode im Lichtbogen geschmolzen und aufgetragen wird.

Ferner beschreibt DE 35 33 344 A1 eine Vorrichtung und ein Verfahren zum Auftragen einer hartstopppartikelhaltigen Schmelze auf einen Bohrgestängeverbinder. Hierbei wird Pulver, welches sowohl schmelzbares Material als auch Hartstoffpartikel aufweist, mittels eines Dosiergerätes aufgetragen und mittels eines Schweißbrenners aufgeschmolzen.

US 4 296 973 A offenbart ein Bohrgestänge mit einer angeschweißten, zweiteiligen Verschleißhülse. Die beschriebenen Lösungen nach den Stand der Technik weisen den Nachteil auf, dass zusätzliche Maßnahmen zur Erzielung einer gleichmäßigen Auftragsdicke erforderlich sind und dass stets ein Kompromiss zwischen den abrasiven Eigenschaften und der Schweißfähigkeit des Auftragsmaterials eingegangen werden muss. Aufgabe der Erfindung ist es, unter Überwindung der Nachteile des Standes der Technik ein regeneriertes Bohrgestänge aufzuzeigen, dass eine hohe abrasive Beständigkeit aufweist, aus Bohrgestänge unterschiedlichen Verschleißgrades erstellbar sowie prozesssicher und kostengünstig herstellbar ist. Ferner ist es die Aufgabe der Erfindung, ein Verfahren zur Herstellung eines solchen Regenerationsbohrgestänges anzugeben.

Die Aufgabe wird in Bezug auf das Regenerationsbohrgestänge durch die im Patentanspruch 1 aufgeführten Merkmale und in Bezug auf das Verfahren durch die im Patentanspruch 5 aufgeführten Merkmale gelöst. Bevorzugte Weiterbildungen ergeben sich aus den Unteransprüchen.

Mit dem erfindungsgemäßen Regenerationsbohrgestänge wird eine Lösung aufgezeigt, wie aus einem verschlissenen Bohrgestänge ein ertüchtigtes Bohrgestänge, nachfolgend Regenerationsbohrgestänge bezeichnet, bereitgestellt wird. Als Regenerationsbohrgestänge sind alle Bohrgestänge für Bohrungen im Erdreich zu verstehen, wobei es sich insbesondere um Bohrgestänge für Vertikalbohrungen und um Bohrgestänge für Horizontalbohrungen handeln kann.

Das erfindungsgemäße Bohrgestänge weist als Grundkomponenten einen Bohrgestängegrundkörper, eine Regenerationshülse und eine Kopplungszone auf.

Der Bohrgestängegrundkörper liegt als ein gebrauchtes Bohrgestänge vor und weist mindestens einen endseitigen Verbindungsabschnitt auf. In der Regel liegt jedoch an beiden Enden jeweils ein Verbindungsabschnitt vor. An dem Verbindungsabschnitt erfolgt die axiale Ankopplung an ein weiteres Bohrgestänge, so dass sich im bestimmungsgemäß montierten Zustand die Verbindungsabschnitte der verbunden Bohrgestänge gegenüberliegen. An den Verbindungsabschnitten sind die Bohrgestänge bevorzugt mit einem größeren Durchmesser ausgebildet, so dass sich eine taillierte Grundform eines solchen Bohrgestänges ergibt.

Der Bohrgestängegrundkörper weist an dem endseitigen Verbindungsabschnitt eine Verbindungsabschnittaußenmantelfläche auf. Es handelt sich dabei um den Abschnitt der Bohrgestängeaußenmantelfläche im Bereich des Verbindungsabschnitts.

Erfindungsgemäß weist das Regenerationsbohrgestänge ferner eine Regenerationshülse auf. Die Regenerationshülse ist hohlzylindrisch ausgebildet. Als hohlzylindrisch wird im Sinne der vorliegenden Erfindung nicht eine geometrische Kategorie, sondern eine rohrförmige Grundform verstanden, so dass beispielsweise auch Konizitäten des Innenmantels und/oder des Außenmantels erfasst sind.

Die Regenerationshülse ist in einer Montagelage konzentrisch zu der Hauptlängsachse des Bohrgestängegrundkörpers angeordnet und umschließt konzentrisch zumindest abschnittsweise den Verbindungsabschnitt.

Die Regenerationshülse weist erfindungsgemäß einen Hülsenkörper und eine Hülseninnenmantelfläche auf.

Hierbei weist der Hülsenkörper einen Hartstoffkörpereinschluss auf. Als Hartstoffkörpereinschluss wird vorliegend jede Anordnung von Hartstoff in oder an der Regenerationshülse verstanden. Insbesondere kann der Hartstoffkörpereinschluss als Einlassung mehrerer diskreter Körper wie Stäbe, Kugeln, Prismen oder Ähnlichem mit definierten Anordnungen bestehen. Daneben sind auch unregelmäßige Einschlüsse in Form von Granulaten oder auch Aufträge beispielsweise an der Außenmantelfläche der Regenerationshülse erfasst. Der Hartstoffkörpereinschluss kann insbesondere aus hochwertigen Industriekeramiken wie beispielsweise Siliziumcarbid, Wolframcarbid, Tantalscarbid oder Kompositen hiervon bestehen.

Das erfindungsgemäße Regenerationsbohrgestänge ist ferner insbesondere dadurch gekennzeichnet, dass die Kopplungszone die Verbindungsabschnittaußenmantelfläche und die Hülseninnenmantelfläche flächig verbindet.

Dabei liegt die Kopplungszone erfindungsgemäß als eine Hybridkopplung einerseits stoffschlüssig mittels einer Reibschweißnaht und andererseits kraftschlüssig mittels einer Aufschrumpfung vor.

Dem liegt zu Grunde, dass die Regenerationshülse mit Untermaß auf den Verbindungsabschnitt aufgeschoben wird. Um ein definiertes Untermaß zu erhalten ist es insbesondere vorgesehen, das verschlissene Bohrgestänge an dem Verbindungsabschnitt durch Längsdrehen auf den passenden Durchmesser abzudrehen. Durch eine Verdrehung der Regenerationshülse und des Bohrgestängegrundkörpers wird an der durch das Untermaß erhaltenden umlaufenden Druckkontaktfläche zwischen der Hülseninnenmantelfäche und der Verbindungsabschnittaußenfläche mittels Reibung Wärme erzeugt, bis ein Verschmelzen der Oberflächen der Reibungspartner eintritt. Hierdurch wird die flächige Reibschweißnaht und damit der erfindungsgemäße Stoffschluss erzeugt.

Ferner tritt eine stärkere Erwärmung der Regenerationshülse als des Verbindungsabschnitts ein, weil der Bohrgestängegrundkörper zum einen dort eine größere Masse und damit eine größere Wärmekapazität als die Regenerationshülse aufweist und zum anderen die Wärme durch den Bohrgestängegrundkörper aus diesem Abschnitt schneller abgeleitet wird. Vorzugsweise kann dies durch eine Vorerwärmung der Regenerationshülse und durch eine Kühlung des Bohrgestängegrundkörpers unterstützt werden. Infolge der nachfolgenden Abkühlung und der stärkeren thermischen Schrumpfung der Regenerationshülle liegt diese über den Umfang gespannt auf und stellt so den Kraftschluss durch die Aufschrumpfung bereit.

Der Stoffschluss und der Kraftschluss bilden zusammen die erfindungsgemäße Hybridkopplung aus.

Die erfindungsgemäße Lösung weist insbesondere nachfolgende Vorteile auf:
Die Verwendung einer vorgefertigten Regenerationshülse ermöglicht es, ein Bauteil in höchster Industriequalität einzusetzen, so dass eine besonders hohe Materialgüte und eine besonders hohe Abrasionsbeständigkeit erreicht werden kann, wie dies mittels Auftragsschweißens nur bedingt möglich ist.

Zugleich besteht dadurch der Vorteil der hohen Prozesssicherheit und einer stets reproduzierbaren Qualität.

Insbesondere ist es möglich, hochwertige Hartstoffeinschlüsse in der Regenerationshülse bereitzustellen und so besonders hohe Standzeiten des Regenerationsbohrgestänges zu erreichen.

Weiterhin besteht der Vorteil einer kostengünstigen Fertigung, da weniger Zeit für die Herstellung der Hybridkopplung als beispielsweise für einen helixartigen und unter Umständen sogar lagenweisen Aufbau einer Auftragsschicht durch Auftragsschweißverfahren benötigt wird.

Zudem wird durch die Regenerationshülse zugleich eine definierte Dicke der Materialergänzung bei der Ertüchtigung ohne etwaige Zusatzmaßnahmen erreicht.

Es ist ferner eine Modularität der Fertigung möglich, indem Regenerationshülsen mit standardisierten Maßabstufungen sowohl im Innenmaß, im Außenmaß als auch in der Länge gefertigt werden können. Zudem können je nach Anforderung Regenerationshülsen mit unterschiedlichen definierbaren Abrasionsfestigkeiten bereitgestellt werden.

Vorteilhaft kann auch bei einer etwaigen erneuten Ertüchtigung eines Regenerationsbohrgestänges eine verschlissene Regenerationshülse durch eine Auftrennung an deren Umfang leichter demontiert werden, weil somit in einfacher Weise die Kraftschlusskomponente der erfindungsgemäßen Hybridkopplung aufgehoben werden kann.

Gemäß einer ersten vorteilhaften Weiterbildung ist der Hartstoffkörpereinschluss als ein Ringkörper ausgebildet.

Durch die Ausbildung als Ringkörper gemäß dieser Weiterbildung wird vorteilhaft erreicht, dass der unmittelbare abrasive Kontakt zwischen dem Erdreich und dem darin rotierenden Regenerationsbohrgestänge im Wesentlichen ausschließlich an einer Hartstoffoberfläche erfolgt, so dass lediglich ein sehr geringer Materialabtrag erfolgt. Ferner werden so vorteilhaft Absätze und sonstige Versprünge an der Umlauffläche vermieden, so dass der Hartstoffkörper mechanisch weniger belastet wird. Der Ringkörper kann dabei an seiner Innenmantelfläche und/oder an den axialen Ringflächen Formabschnitte aufweisen, die einen sicheren und verdrehfesten Formschluss zu dem übrigen Hülsenkörper herstellen. Es ist auch möglich, mehrere Hartstoffringkörper in einer axialen Abfolge vorzusehen.

Entsprechend einer weiterführenden vorteilhaften Weiterbildung ist die Regenerationshülse mehrteilig ausgebildet.

Eine solche mehrteilige Ausbildung ermöglicht es vorteilhaft insbesondere, Hartstoffkörper, insbesondere solche mit einer Ringgeometrie zuverlässig aufzunehmen und verdrehfest festzulegen.

Nach einer weiteren vorteilhaften Weiterbildung ist das Regenerationsbohrgestänge dadurch gekennzeichnet, dass der Bohrgestängegrundkörper einen weiteren endseitigen Verbindungsabschnitt mit einer weiteren Verbindungsabschnittaußenmantelfläche aufweist, dass das Regenerationsbohrgestänge eine weitere Regenerationshülse und eine weitere Kopplungszone aufweist, dass die weitere Regenerationshülse hohlzylindrisch ausgebildet ist und konzentrisch zumindest abschnittsweise den weiteren endseitigen Verbindungsabschnitt umschließt, und einen weiteren Hülsenkörper mit einer weiteren Hülseninnenmantelfläche und einem weiteren Hartstoffkörpereinschluss aufweist, und dass die weitere Kopplungszone die weitere Verbindungsabschnittaußenmantelfläche und die weitere Hülseninnenmantelfläche flächig als weitere Hybridkopplung mittels einer weiteren Reibschweißnaht stoffschlüssig und mittels einer weiteren Aufschrumpfung kraftschlüssig miteinander verbindet.

Gemäß dieser vorteilhaften Weiterbildung weist das Regenrationsgestänge an seinen beiden Enden, an denen sich jeweils die Verbindungsstellen zu dem jeweils anschließenden weiteren Bohrgestänge befinden, eine Regenerationshülse mit einer erfindungsgemäßen Hybridkopplung auf. Insbesondere kann beispielsweise bei dem endseitigen Verbindungsabschnitt als Verbindungsmittel ein Gewindepin und an dem weiteren endseitigen Verbindungsabschnitt als Verbindungsmittel eine Gewindedose angeordnet sein. Die Regenerationshülse und die weitere Regenerationshülse sind dabei bevorzugt in gleicher Weise aufgebaut und mit dem Bohrgestängegrundkörper gekoppelt. Für besondere Anwendungen ist es aber auch möglich, die beiden Regenerationshülsen unterschiedliche auszubilden. Dies kann beispielsweise bei unterschiedlichen Geometrien der beiden Enden oder auch bei unterschiedlichen Verschleißgraden sinnvoll sein.

Das erfindungsgemäße Verfahren weist die nachfolgenden Verfahrensschritte auf.
a) Bereitstellen der Regenerationshülse,
b) Herstellen eines Übermaßes der Verbindungsabschnittaußenmantelfläche des Bohrgestängegrundkörpers gegenüber der Hül-seninnenmantelfläche durch Abdrehen,
c) axiales Fügen der Regenerationshülse auf den endseitigen Verbindungsabschnitt unter elasischer Aufweitung der Regenerationshülse und Herstellung einer Flächenpressung zwischen der Verbindungsabschnittaußenmantelfläche und der Hülseninnenmantelfläche,
d) Verdrehen des Bohrgestängegrundkörpers relativ zu der Regenerationshülse unter Überwindung der Reibung zwischen der Verbindungsabschnittaußenmantelfläche und der Hülseninnenmantelfläche und Erzeugung von Wärme bis zur Ausbildung einer Aufschmelzung,
e) Beenden des Verdrehens und Abkühlenlassen des Bohrgestängegrundkörpers und der Regenerationshülse unter Erstarren der Aufschmelzung und Ausbilden der flächigen Reibschweißnaht zwischen der Verbindungsabschnittaußenmantelfläche und der Hülseninnenmantelfläche,
f) weiteres Abkühlenlassen der Regenerationshülse mit thermischer Schrumpfung und Ausbilden einer kraftschlüssigen Verbindung zwischen der Verbindungsabschnittaußenmantelfläche und der Hülseninnenmantelfläche als Aufschrumpfung.

Das erfindungsgemäße Herstellungsverfahren stellt durch die beschriebenen Verfahrensschritte eine Hybridkopplung aus einer stoffschlüssigen Verbindung als Reibschweißverbindung - insbesondere erhalten durch Verfahrensschritt e) - und aus einer kraftschlüssigen Verbindung als Haftreibung - insbesondere erhalten durch Verfahrensschritt f) - bereit. Es gelten die Beschreibungsinhalte zu dem Regenerationsbohrgestänge in entsprechender Weise zugleich für das Verfahren zu dessen Herstellung.

Die Erfindung wird als Ausführungsbeispiel anhand von
- Fig. 1: Teilgeschnittene schematische Seitenansicht als Ausschnitt
näher erläutert.

Hierbei beziehen sich gleiche Bezugszeichen in den verschiedenen Figuren auf jeweils gleiche Merkmale oder Bauteile. Die Bezugszeichen werden in der Beschreibung auch dann verwandt, sofern sie in der betreffenden Figur nicht dargestellt sind.

Fig. 1 zeigt ein Ausführungsbeispiel in einer teilgeschnittenen schematischen Seitenansicht.

Der Bohrgestängegrundkörper 10 weist einen endseitigen Verbindungsabschnitt 11 auf, der gegenüber dem übrigen Gestänge einen größeren Durchmesser aufweist. In dem Ausführungsbeispiel liegt ein Bohrgestängegrundkörper 10 mit einer Länge von ca. 3 m vor. Die endseitigen Verbindungsabschnitte 11 weisen dabei eine Länge von ca. 25 cm auf und sind aus einer abriebbeständigen Chrom-Molybdän-Stahllegierung gebildet. In dem Bereich zwischen den Verbindungsabschnitten 11 ist der Bohrgestängegrundkörper aus einem Stahl mit höherer Elastizität, beispielsweise ST 52 hergestellt. Der eine - hier dargestellte - Verbindungsabschnitt 11 weist an seinem Ende den Gewindepin mit einem konischen Außengewinde auf. Der weitere - hier nicht dargestellte Verbindungsabschnitt weist die Gewindedose mit einem konischen Innengewinde auf. Gewindepin und Gewindedose korrespondieren zueinander, so dass der Gewindepin in die Gewindedose des axial nachfolgenden Bohrgestänges eingeschraubt werden kann.

Bei der Mantelfläche des Verbindungsabschnitts 11 handelt es sich um die Verbindungsabschnittaußenmantelfläche 12, die hier überwiegend von der Regenerationshülse 20 überdeckt ist.

Die Regenerationshülse 20 ist in dem vorliegenden Ausführungsbeispiel aus einem zweiteiligen Hülsenkörper 21 gebildet, der den Hartstoffkörpereinschluss trägt, der hier als ein Ringkörper aus einer hochabrasionsbeständigen Industriekeramik besteht. Durch den zweiteiligen Hülsenkörper 21 ist der Ringkörper zuverlässig formschlüssig und verdrehfest gefasst. Die beiden Teile des Hülsenkörpers sind vor der Ankopplung der Regenerationshülse 20 an den Bohrgestängegrundkörper 10 miteinander verbunden worden, so dass die Regenerationshülse als eine einheitliche Vorbaugruppe vorliegt. Die innere Mantelfläche der Regenerationshülse 20 ist die Hülseninnenmantelfläche 22.

Zur Herstellung der Hybridkopplung ist die Verbindungsabschnittmantelfläche 12 auf einen definierten Durchmesser abgedreht worden, so dass ein geringfügiges Übermaß gegenüber dem Durchmesser an der Hülseninnenmantelfläche 21 vorliegt. Die Regenerationshülse 20 wird unter elastischer Beulung auf den endseitigen Verbindungsabschnitt 11 aufgeschoben, so dass sich die Verbindungsabschnittmantelfläche 12 in dem überdeckten Bereich und die Hülseninnenmantelfläche 22 in einer geeigneten Flächenpressung gegenüberliegen. Die Regenerationshülse 20 und der Bohrgestängegrundkörper werden unter Überwindung des Reibungswiderstands mit hoher Drehzahl gegeneinander verdreht, wodurch aufgrund der Flächenreibung eine starke Erhitzung direkt an der Oberfläche der Reibungspartner mit der Folge der Entstehung einer flächigen Reibschweißnaht zwischen den beiden Mantelflächen 12, 22 und damit eine stoffschlüssige Verbindung bereitgestellt wird. Ferner wird durch die nachfolgende Abkühlung der Regenerationshülse 20 die Flächenpressung an den beiden Mantelflächen 12, 22 erhöht und somit die zweite Komponente der Hybridkopplung bereitgestellt.

Zur besseren Darstellung sind die Längen- und Durchmesserrelationen bei dem Verbindungsabschnitt 11 und der Regenerationshülse 20 in Fig. 1 nicht maßstäblich wiedergegeben.

### Verwendete Bezugszeichen

- 10: Bohrgestängegrundkörper
- 11: endseitiger Verbindungsabschnitt
- 12: Verbindungsabschnittaußenmantelfläche
- 13: Gewindepin
- 20: Regenerationshülse
- 21: Hülsenkörper
- 22: Hülseninnenmantelfläche
- 23: Hartstoffkörpereinschluss
- 30: Kopplungszone

## Patentansprüche

1. Regenerationsbohrgestänge,
aufweisend einen Bohrgestängegrundkörper (10), eine Regenerationshülse (20) und eine Kopplungszone (30),
wobei der Bohrgestängegrundkörper (10) mindestens einen endseitigen Verbindungsabschnitt (11) aufweist, der eine Verbindungsabschnittaußenmantelfläche (12) aufweist,
wobei die Regenerationshülse (20) hohlzylindrisch ausgebildet ist, konzentrisch zumindest abschnittsweise den Verbindungsabschnitt (11) umschließt und einen Hülsenkörper (21) und eine Hülseninnenmantelfläche (22) aufweist, wobei der Hülsenkörper (21) einen Hartstoffkörpereinschluss (23) aufweist
wobei die Kopplungszone (30) die Verbindungsabschnittaußenmantelfläche (12) und die Hülseninnenmantelfläche (22) flächig als eine Hybridkopplung mittels einer Reibschweißnaht stoffschlüssig und mittels einer Aufschrumpfung kraftschlüssig miteinander verbindet.

2. Regenerationsbohrgestänge nach Anspruch 1,
**dadurch gekennzeichnet,**
**dass** der Hartstoffkörpereinschluss (23) als ein Ringkörper ausgebildet ist.

3. Regenerationsbohrgestänge nach Anspruch 2,
**dadurch gekennzeichnet,**
**dass** die Regenerationshülse (20) mehrteilig ausgebildet ist.

4. Regenerationsbohrgestänge nach einem der vorhergehenden Ansprüche, **dadurch gekennzeichnet,**
**dass** der Bohrgestängegrundkörper (10) einen weiteren endseitigen Verbindungsabschnitt mit einer weiteren Verbindungsabschnittaußenmantelfläche aufweist,
**dass** das Regenerationsbohrgestänge eine weitere Regenerationshülse und eine weitere Kopplungszone aufweist,
**dass** die weitere Regenerationshülse hohlzylindrisch ausgebildet ist und konzentrisch zumindest abschnittsweise den weiteren endseitigen Verbindungsabschnitt umschließt, und einen weiteren Hülsenkörper mit einer weiteren Hülseninnenmantelfläche und einem weiteren Hartstoffkörpereinschluss aufweist,
und **dass** die weitere Kopplungszone die weitere Verbindungsabschnittaußenmantelfläche und die weitere Hülseninnenmantelfläche flächig als weitere Hybridkopplung mittels einer weiteren Reibschweißnaht stoffschlüssig und mittels einer weiteren Aufschrumpfung kraftschlüssig miteinander verbindet.

5. Verfahren zur Herstellung eines Regenerationsbohrgestänges, welches ausgebildet ist nach einem der Ansprüche 1 bis 4, aufweisend folgende Verfahrensschritte:
a) Bereitstellen der Regenerationshülse (20),
b) Herstellen eines Übermaßes der Verbindungsabschnittaußenmantelfläche (12) des Bohrgestängegrundkörpers (10) gegenüber der Hülseninnenmantelfläche (22) durch Abdrehen,
c) axiales Fügen der Regenerationshülse (20) auf den endseitigen Verbindungsabschnitt (11) unter elasischer Aufweitung der Regenerationshülse (20) und Herstellung einer Flächenpressung zwischen der Verbindungsabschnittaußenmantelfläche (12) und der Hülseninnenmantelfläche (22),
d) Verdrehen des Bohrgestängegrundkörpers (10) relativ zu der Regenerationshülse (20) unter Überwindung der Reibung zwischen der Verbindungsabschnittaußenmantelfläche (12) und der Hülseninnenmantelfläche (22) und Erzeugung von Wärme bis zur Ausbildung einer Aufschmelzung,
e) Beenden des Verdrehens und Abkühlenlassen des Bohrgestängegrundkörpers (10) und der Regenerationshülse (20) unter Erstarren der Aufschmelzung und Ausbilden der flächigen Reibschweißnaht zwischen der Verbindungsabschnittaußenmantelfläche (12) und der Hülseninnenmantelfläche (22),
f) weiteres Abkühlenlassen der Regenerationshülse (20) mit thermischer Schrumpfung und Ausbilden einer kraftschlüssigen Verbindung zwischen der Verbindungsabschnittaußenmantelfläche (12) und der Hülseninnenmantelfläche (22) als Aufschrumpfung.

## Claims

1. Regenerated drill rods,
comprising a drill rods main body (10), a regeneration sleeve (20) and a coupling zone (30),
wherein the drill rods main body (10) has at least one end-side connection section (11) which has a connection section outer lateral surface (12),
wherein the regeneration sleeve (20) is designed as a hollow cylinder, concentrically encloses the connection section (11) at least in segments and comprises a sleeve body (21) and a sleeve inner lateral surface (22), wherein the sleeve body (21) has a hard material body inclusion (23),
wherein the coupling zone (30) connects, two-dimensionally, the connection section outer lateral surface (12) and the sleeve inner lateral surface (22) to one another as a hybrid coupling in a positive substance manner by means of a friction weld seam and in a force-fit manner by means of a shrinking-on process.

2. The regenerated drill rods according to claim 1,
**characterized in**
**that** the hard material body inclusion (23) is formed as a ring body.

3. The regenerated drill rods according to claim 2,
**characterized in**
**that** the regeneration sleeve (20) is designed in several parts.

4. The regenerated drill rods according to one of the preceding claims,
**characterized in**
**that** the drill rods main body (10) has a further end-side connection section with a further connection section outer lateral surface,
**that** the regenerated drill rods comprise a further regeneration sleeve and a further coupling zone,
**that** the further regeneration sleeve is designed as a hollow cylinder and concentrically surrounds the further end-side connection section at least in segments, and comprises a further sleeve body with a further sleeve inner lateral surface and a further hard material body inclusion,
and **that** the further coupling zone connects, two-dimensionally, the further connection section outer lateral surface and the further sleeve inner lateral surface to one another as a further hybrid coupling in a positive substance manner by means of a further friction weld seam and in a force-fit manner by means of a further shrinking-on process.

5. A method of producing regenerated rods, which are designed according to any one of claims 1 to 4, comprising the following process steps:
a) providing the regeneration sleeve (20),
b) producing an oversize of the connection section outer lateral surface (12) of the drill rods main body (10) relative to the sleeve inner lateral surface (22) by a material-removal turning process,
c) axially joining the regeneration sleeve (20) onto the end-side connection section (11) by elastic expansion of the regeneration sleeve (20) and creation of a surface pressure between the connection section outer lateral surface (12) and the sleeve inner lateral surface (22),
d) counterrotating the drill rods main body (10) and the regeneration sleeve (20) to overcome the friction between the connection section outer lateral surface (12) and the sleeve inner lateral surface (22) and generating heat until a fusion is achieved,
e) terminating the counterrotation and allowing the drill rods main body (10) and the regeneration sleeve (20) to cool down so that the fusion solidifies and the two-dimensional friction weld seam is formed between the connection section outer lateral surface (12) and the sleeve inner lateral surface (22),
f) further cooling down the regeneration sleeve (20) with thermal shrinkage and formation of a force-fit connection between the connection section outer lateral surface (12) and the sleeve inner lateral surface (22) as a shrink-on connection.

## Revendications

1. Tige de forage de régénération,
présentant un corps de base de la tige de forage (10), une douille de régénération (20) et une zone de couplage (30),
dans lequel le corps de base de la tige de forage (10) présente au moins une section de liaison (11) à l'extrémité, qui présente une surface-enveloppe extérieure de section de liaison (12),
où la douille de régénération (20) est réalisée sous forme de cylindre creux, entourant concentriquement au moins par sections la section de liaison (11) et présente un corps de douille (21) et une surface-enveloppe intérieure de douille (22), le corps de douille (21) présentant une inclusion de corps en matière dure (23),
où la zone de couplage (30) relie sous forme plate la surface-enveloppe extérieure de section de liaison (12) et la surface-enveloppe intérieure de douille (22) comme un couplage hybride au moyen d'un cordon de soudure par friction avec liaison de matière et au moyen d'emmanchement à chaud par liaison par friction.

2. Tige de forage de régénération suivant la revendication 1
est **caractérisée en ce**
**que** l'inclusion de corps en matière dure (23) est conçue comme corps annulaire.

3. Tige de forage de régénération suivant la revendication 2
est **caractérisée en ce**
**que** la douille de régénération (20) est réalisée en plusieurs parties.

4. Tige de forage de régénération suivant une des revendications précédentes est **caractérisée en ce**
**que** le corps de base de la tige de forage (10) présente une autre section de liaison sur le côté extrémité avec une autre surface-enveloppe extérieure de section de liaison,
**que** la tige de forage de régénération comprend une autre douille de régénération et une autre zone de couplage,
**que** l'autre douille de régénération est réalisée sous forme d'un cylindre creux et entoure concentriquement au moins par sections l'autre section de liaison sur le côté extrémité, et présente un autre corps de douille avec une autre surface-enveloppe intérieure de douille et une autre inclusion de corps en matière dure,
et en ce que l'autre zone de couplage relie l'autre surface-enveloppe extérieure de section de liaison et l'autre surface-enveloppe intérieure de douille à plat en tant qu'autre couplage hybride au moyen d'un cordon de soudure par friction avec liaison de matière et au moyen d'emmanchement à chaud par liaison par friction.

5. Procédé de fabrication d'une tige de forage de régénération, qui est réalisée suivant l'une des revendications 1 à 4, comprenant les étapes de procédé suivantes:
a) mise à disposition de la douille de régénération (20),
b) réalisation d'un surdimensionnement de la surface-enveloppe extérieure (12) de la section de liaison du corps de base (10) de la tige de forage par rapport à la surface-enveloppe intérieure (22) de la douille par tournage,
c) assemblage axial de la douille de régénération (20) sur la section de liaison (11) sur le côté extrémité, avec élargissement élastique de la douille de régénération (20) et réalisation d'une pression de surface entre la surface-enveloppe extérieure (12) de la section de liaison et la surface-enveloppe intérieure (22) de la douille,
d) rotation du corps de base de tige de forage (10) par rapport à la douille de régénération (20) en surmontant le frottement entre la surface-enveloppe extérieure de section de liaison (12) et la surface-enveloppe intérieure de douille (22) et la production de chaleur jusqu'à la formation d'une fusion,
e) terminaison de la torsion et refroidissement du corps de base de la tige de forage (10) et la douille de régénération (20) en solidifiant la fusion et en formant le cordon de soudure par friction surfacique entre la surface-enveloppe extérieure de la section de liaison (12) et la surface-enveloppe intérieure de la douille (22),
f) refroidissement continu de la douille de régénération (20) avec un retrait thermique et formation d'une liaison par friction entre la surface-enveloppe extérieure de section de liaison (12) et la surface-enveloppe intérieure de la douille (22) au moyen d'emmanchement à chaud.
